# EUROPÄISCHE PATENTSCHRIFT

(11) **EP 0 309 383 B1**
(45) Veröffentlichungstag und Bekanntmachung des Hinweises auf die Patenterteilung: **28.04.1993**
(21) Anmeldenummer: 88730202.4
(22) Anmeldetag: 06.09.1988
(51) Int. Cl.: H01H 71/24

(54) **Elektromagnetischer Auslöser eines Niederspannungs-Schaltgerätes**
Electromagnetic trip device for a low-voltage circuit breaker
Déclencheur électromagnétique pour un disjoncteur de puissance à basse tension

(30) Priorität: 22.09.1987 DE 3732256
(43) Veröffentlichungstag der Anmeldung: 29.03.1989
(73) Patentinhaber: SIEMENS AKTIENGESELLSCHAFT, 80333 München (DE)
(72) Erfinder: Böttcher, Martin, Dipl.-Ing., D-1000 Berlin 10 (DE); Manthe, Karl-Heinz, Dipl.-Ing., D-1000 Berlin 20 (DE); Pfeiffer, Bernhard, Dr.-Ing., D-1000 Berlin 49 (DE)

(56) Entgegenhaltungen:
- CH-A- 649 893
- US-A- 2 429 722
- US-A- 3 179 767
- US-A- 3 189 707
- US-E- 27 891

## Beschreibung

Die Erfindung betrifft einen elektromagnetischen Auslöser eines Niederspannungs-Schaltgerätes mit einem magnetisierbaren Kern und mit einem diesen mit wenigstens einer Windung umschließenden mehrdrähtigen biegsamen Leiter als Bestandteil der Strombahn des Schaltgerätes.

Ein elektromagnetischer Auslöser dieser Art ist durch die US-A-3 189 707 bekannt geworden. Der biegsame Leiter ist dabei eine Litze, die eine Anschlußvorrichtung des Schaltgerätes mit einem Bimetallstreifen verbindet und gleichzeitig mit mehreren Windungen den Kern des elektromagnetischen Auslösers umgibt. Dieser weist einen Spulenkörper mit Trennstegen auf, welche die Windungsisolation bilden.

Prinzipiell erscheint die beschriebene Gestaltung für alle Schaltgeräte geeignet, deren Strombahn durch einen biegsamen Leiter gebildet werden kann. Diese Bedingung besteht über einen relativ großen Bereich von Nennströmen, wie sie bei Leitungsschutzschaltern beginnend bis zu Leistungsschaltern der Kompaktbauart gegeben sind. Allerdings ist zu beachten, daß die Schaltgeräte ganz unterschiedlichen Kurzschlußströmen ausgesetzt sein können. Diese beanspruchen die Auslöserwicklungen durch elektrodynamische Kräfte. Spreizungen oder sogar mechanische Zerstörung der Auslöserwicklungen können die Folgen sein. Auch wenn nur die Lage der Windungen durch die Kräfte verändert wird, stellt dies einen gefährlichen Schaden dar, weil der Ansprechwert des Auslösers verändert und die Schutzwirkung des Schaltgerätes beeinträchtigt sein kann.

Die Verwendung eines durchgehenden Leiters hat gegenüber der gleichfalls gebräuchlichen Bauart mit auf einer Wickelmaschinen vorgefertigten Auslösespulen den Vorteil, daß die Anzahl von Verbindungsstelen im Verlauf der Strombahn des Schaltgerätes geringer ist.

Der Erfindung liegt hiervon ausgehend die Aufgabe zugrunde, den Anwendungsbereich der beschriebenen Bauart einer Auslöserwicklung in Richtung auf Schaltgeräte zu erweitern, die im Betrieb deutlich höheren Kurzschlußströmen ausgesetzt sein können, als dies bei Leitungsschutzschaltern nach der US-A-3 189 707 der Fall ist.

Gemäß der Erfindung wird diese Aufgabe dadurch gelöst, daß der mehrdrähtige Leiter einen Isoliermantel besitzt und daß die Windungen in einem eine radiale Abstützung bildenden Hüllkörper angeordnet sind.

Der Isoliermantel des biegsamen Leiters sorgt für eine sichere Aufrechterhaltung der Windungsisolation auch in dem Fall, daß keine Trennstege für die Windungen vorgesehen sind. Ferner kann ein gesonderter Spulenkörper entfallen, weil der Isoliermantel auch die Aufgabe der Kernisolation übernehmen kann und demzufolge die Auslöserwicklung direkt auf den Eisenkern des Auslösers aufgebracht werden kann. Der Hüllkörper verhindert eine radiale Aufweitung der Wicklung und damit eine Beschädigung durch die mit einem hohen Kurzschlußstrom verbundenen elektrodynamischen Kräfte.

Es ist bereits bekannt, zur Herstellung einer Auslöserwicklung einen biegsamen Leiter zu verwenden, der im Bereich des Kernes des Auslösers einen Isoliermantel trägt (US-A-3 179 767). Hierbei handelt es sich jedoch um eine spezielle, nicht allgemein anwendbare Bauform, bei der sich der elektromagnetische Auslöser am Ende eines Bimetallstreifens befindet und die Auslöserwicklung nur eine Windung aufweist. Diese eine Windung wird auf dem Kern durch überlappten Verlauf des Leistungsschalters und Festziehen unter Knotenbildung befestigt. Diese Anordnung ist ungeeignet, wenn mehrere Windungen benötigt werden und wenn der Kurzschlußstrom eine Höhe erreichen kann, bei der die Gefahr einer Lösung des Knotens besteht.

Der Hüllkörper kann durch eine Ausnehmung eines Trägers des Auslösers des Schaltgerätes gebildet sein. Die radiale Abstützung entsteht in diesem Fall durch das Einsetzen der Spule in die Ausnehmung.

Ferner kann der Hüllkörper als gesondertes Schutzrohr ausgebildet sein. Diese Ausführungsform ist besonders für den Fall geeignet, daß der Elektromagnet des Auslösers als vormontierte Baugruppe in ein Schaltgerät eingebaut werden soll.

Die erfindung wird im folgenden anhand der in den Figuren dargestellten Ausführungsbeispiele näher erläutert.

Figur 1 zeigt einen Schnitt durch einen Niederspannungs-Leistungsschalter in Kompaktbauart (MCCB) mit einem elektromagnetischen Auslöser.

Die Figuren 2 und 3 zeigen Beispiele für Spulen, die zur Verwendung in elektromagnetischen Auslösern vorgesehen sind.

Die Figur 4 zeigt als Einzelheit einen Schnitt durch einen Leiter, der zur Bildung der Spule eines Elektromagneten vorgesehen ist.

In der Schnittdarstellung gemäß der Figur 1 sind als Bestandteil eines Niederspannungs-Leistungsschalters 1 ein Gehäuseunterteil 2 und ein Gehäuseoberteil 3 gezeigt. Das Gehäuseunterteil 2 enthält die Strombahn des Leistungsschalters 1, die ausgehend von einer Anschlußvorrichtung 4 folgende Teile umfaßt:
Feststehendes Schaltstück 5, bewegbarer Schalthebel 6, biegsames Stromband 7, Klemmstück 10, Elektromagnet 11, Anschlußwinkel 12 und Anschlußvorrichtung 13. Der Elektromagnet 11 ist wesentlicher Bestandteil eines als Ganzes mit 8 bezeichneten Auslösers.

Der Elektromagnet 11 wirkt mit einem Klappanker 14 zusammen, der schneidenartig in einer Vertiefung 15 schwenkbar gelagert ist und an seinem freien Ende mit einer Auslösewelle 16 zusammenwirkt. Die Auslösewelle 16 beeinflußt in bekannter Weise die Verklinkung eines Schaltschlosses, das zur Vereinfachung der zeichnerischen Darstellung in der Figur 1 fortgelassen ist. Verklinkbare Schaltschlösse sind in zahlreichen Ausführungen bekannt, so daß im vorliegenden Zusammenhang davon abgesehen werden kann, Einzelheiten eines solchen Schaltschlosses darzustellen und zu erläutern.

Im folgenden werden Einzelheiten des Elektromagneten 11 und seiner Anordnung in dem Leistungsschalter 1 erläutert.

Wie die Figur 1 zeigt, besitzt der Elektromagnet 11 einen U-förmigen Eisenkern 20 mit Polflächen 21, mit denen der Klappanker 14 zusammenwirkt. Auf dem Eisenkern 20 befindet sich eine Spule 22, die aus mehreren Windungen einer isolierten Litzenleitung gebildet ist. Zwischen den Windungen der Spule 22 und dem Eisenkern 20 kann eine zusätzliche Kernisolierung 23 vorgesehen sein.

Die Spule 22 ist dadurch gebildet, daß ein Abschnitt eines biegsamen, isolierten Leiters geeigneter Länge unmittelbar, d. h. von Hand oder mittels eines entsprechenden Manipulators oder Roboters, um den Eisenkern 20 herumgelegt wird. Dieser Vorgang ist ohne eine sonst übliche Wickelmaschine einfach ausführbar, weil die Litzenleitung nur eine geringe Biegesteifigkeit besitzt und somit die Windungen dicht an dem Eisenkern 20 anliegend und aufeinanderfolgend aufgebracht werden können. Hierbei ist es wesentlich, daß auch die anschließenden Teile der Strombahn des Leistungsschalters 1 bereits mit dem Litzenleiter in Verbindung stehen können. In dem gezeigten Beispiel kann daher bei der Herstellung der Spule 22 von einer Baugruppe ausgegangen werden, die einen Litzenleiter geeigneter Länge und mit diesem an den Enden verbundene weitere Teile umfaßt, insbesondere das Klemmstück 10 und den Anschlußwinkel 12.

Eine ausreichende Festigkeit gegenüber der elektrodynamischen Beanspruchung durch Kurzschlußströme erhält der Elektromagnet 11 durch seinen Einbau in eine passende Ausnehmung 25 eines Isolierkörpers 26, der als Träger des elektromagnetischen Auslösers des Leistungsschalters 1 ausgebildet ist. Der Träger 26 läßt sich als Block in dem Gehäuseunterteil 2 montieren. Es ist aber auch möglich, den Leistungsschalter 1 so auszugestalten, daß die Ausnehmung 25 in dem Gehäuseunterteil 2 selbst vorgesehen ist. Auf der dem Klappanker 14 zugewandten Seite ist die Ausnehmung 25 durch ein Verschlußstück 27 abgeschlossen, damit auch hier ein guter Schutz gegen eine Beschädigung der Spule 22 gewährleistet ist.

Die in der Figur 2 gezeigte Spule 30 besteht gleichfalls aus einem isolierten, biegsamen Litzenleiter, der auf einen Spulenkörper 31 aufgewickelt ist. Eine zentrale Öffnung 32 des Spulenkörpers 31 dient zur Aufnahme eines Eisenkernes. Die Spule 30 wird in radialer Richtung durch einen im Durchmesser angepaßten Hüllkörper in Gestalt eines Rohrabschnittes 33 abgestützt. Durch einen Pfeil 34 ist in der Figur 2 die Richtung angedeutet, in welcher der Rohrabschnitt 33 über die Spule 30 geschoben wird. Für den Durchtritt der Enden der Spule 30 ist der Rohrabschnitt 33 an seiner vorderen Stirnseite mit einer Ausnehmung 35 versehen. Der Rohrabschnitt 33 kann beispielsweise aus einem Isoliermaterial bestehen. Nach dem Einfügen eines Eisenkernes in die Öffnung 32 des Spulenkörpers 31 und dem Anbringen von Polschuhen entsteht damit ein Elektromagnet, der in gleicher Weise wie der in der Figur 1 gezeigte Elektromagnet 11 mit einem Klappanker zusammenwirken kann. Wird dagegen anstelle eines aus Isolierwerkstoff bestehenden Rohrabschnittes 33 ein solcher aus magnetisierbarem Werkstoff, insbesondere einem weichmagnetischem Eisenblech gewählt, so kann, gleichfalls nach dem Einfügen eines Eisenkernes in die Öffnung 32, das eine Ende dieses Eisenkernes in Verbindung mit einer Stirnfläche des Rohrabschnittes 33 als Polfläche benutzt werden. Diese Anordnung eignet sich für lineare Auslösebewegungen. Ferner kann die Spule 30 mit einem als Tauchanker dienenden bewegbaren Eisenkern versehen werden, um eine Auslösebewegung für ein Schaltgerät zu erzeugen.

Da es die Biegsamkeit eines isolierten Litzenleiters gestattet, auch von der Kreiszylinderform eines Wickelkernes abweichende Querschnitte dicht anliegend und fest ohne Zuhilfenahme einer Wickelmaschine zu bewickeln, können auf diese Weise auch Elektromagnete mit einer rechteckigen oder quadratischen Bauform hergestellt werden. Ein Beispiel hierfür zeigt die Figur 3, bei dem zur Abstützung einer entsprechend geformten Spule ein Rohrabschnitt 36 mit quadratischem Querschnitt gewählt ist. An einem Ende dieses Rohrabschnittes befindet sich ein stegartiger Ansatz 37 mit Befestigungslöchern 40. Auch eine solche Spule ist zur Bildung eines elektromagnetishen Auslösers vorteilhaft einsetzbar.

In der Figur 4 ist ein kurzer Abschnitt eines mehrdrähtigen isolierten Leiters gezeigt, wie er für die Zwecke der Erfindung geeignet ist. Der Leiter 41 weist eine Anzahl dünner Kupferdrähte 42 auf, wie sie zur Herstellung der erforderlichen Leiterquerschnittes benötigt werden. Hierdurch ist trotz eines beträchtlichen Gesamtquerschnittes eine gute Biegsamkeit gewährleistet. Ein Isoliermantel 43 umschließt die Leiter 42 und vermag gleichzeitig die Aufgabe einer Kernisolation als auch der Windungsisolation zu erfüllen. Wie bereits erwähnt, kann jedoch eine zusätzliche Kernisolation vorgesehen sein. Für den Isoliermantel 43 eignen sich insbesondere isolierende Kunststoffe mit guter Wärmebeständigkeit, da die Spule des elektromagnetischen Auslösers in einem Niederspannungs-Leistungsschalter Bestandteil der Strombahn ist und demzufolge mit einer nennenswerten Erwärmung zu rechnen ist. Zur Verbindung von Abschnitten der Leitung 41 mit weiterführenden Bauteilen der Strombahn eines Leistungsschalters entsprechend der Figur 1 eignet sich insbesondere das Preßschweißen, bei dem die Wärmeanwendung im wesentlichen auf die Schweißstelle beschränkt bleibt und deshalb eine Beschädigung des Isoliermantels 43 nicht zu befürchten ist.

## Patentansprüche

1. Elektromagnetischer Auslöser (8) eines Niederspannungs-Schaltgerätes (1) mit einem magnetisierbaren Kern (20) und mit einem diesen mit wenigstens einer Windung umschließenden mehrdrähtigen biegsamen Leiter (22) als Bestandteil der Strombahn des Schaltgerätes (1), **dadurch gekennzeichnet,** daß der mehrdrähtige Leiter (22, 41) einen Isoliermantel (43) besitzt und daß die Windungen in einem eine radiale Abstützung bildenden Hüllkörper (26; 33; 36) angeordnet sind.

2. Auslöser nach Anspruch 1, **dadurch gekennzeichnet,** daß der Hüllkörper durch eine Ausnehmung (25) eines Trägers (26) des Auslösers des Schaltgerätes (1) gebildet ist.

3. Auslöser nach Anspruch 1, **dadurch gekennzeichnet,** daß der Hüllkörper als gesondertes Schutzrohr (33; 36) ausgebildet ist.

## Claims

1. Electromagnetic trip device (8) of a low-voltage circuit breaker (1), having a magnetisable core (20) and having a multi-wire flexible conductor (22), which encloses the core with at least one turn, as a component of the current path of the circuit breaker (1), characterised in that the multi-wire conductor (22, 41) has an insulating sheath (43) and in that the turns are arranged in an enveloping body (26; 33; 36) forming a radial support.

2. Trip device according to Claim 1, characterised in that the enveloping body is formed by a recess (25) in a carrier (26) of the trip device of the circuit breaker (1).

3. Trip device according to Claim 1, characterised in that the enveloping body is constructed as a separate protective tube (33; 36).

## Revendications

1. Déclencheur électromagnétique (8) d'un dispositif de commutation basse tension (1) comportant un noyau (20) susceptible d'être magnétisé et un conducteur (22), comme élément constitutif de la voie de passage du courant du dispositif de commutation (1), flexible, multifilaire et entourant ledit noyau avec au moins une spire, caractérisé en ce que le conducteur multifilaire (22, 41) possède une gaine isolante (43) et en ce que les spires sont disposées dans un corps-enveloppe (26 ; 33 ; 36) formant un appui radial.

2. Déclencheur selon la revendication 1, caractérisé en ce que le corps-enveloppe est formé d'une cavité (25) ménagée dans un support (26) du déclencheur du dispositif de commutation (1).

3. Déclencheur selon la revendication 1, caractérisé en ce que le corps-enveloppe est réalisé comme tube de protection (33 ; 36) individuel.
